# EUROPÄISCHE PATENTANMELDUNG

(11) **EP 3 961 045 A1**
(43) Veröffentlichungstag der Anmeldung: **02.03.2022**
(21) Anmeldenummer: 21186360.0
(22) Anmeldetag: 19.07.2021
(51) Int. Cl.: F04D 29/34, F04D 19/00

(54) **LÜFTERRADSYSTEM ZUR ZUSAMMENSTELLUNG UND HERSTELLUNG EINES LÜFTERRADES**

(30) Priorität: 26.08.2020 DE 102020122318
(71) Anmelder: ebm-papst Mulfingen GmbH & Co. KG, 74673 Mulfingen (DE)
(72) Erfinder: Kosse, Marcus, 74653 Künzelsau (DE); Wenjie, Song, Shanghai (CN); Cheng, Eric, Shanghai (CN); Qin, Raven, Shanghai (CN)
(74) Vertreter: Staeger & Sperling Partnerschaftsgesellschaft mbB

(57) **Zusammenfassung**

Die Erfindung betrifft ein Lüfterradsystem mit einem Rotorelement (10), einer Vielzahl von Lüfterradschaufeln (30) und einer Vielzahl von Adapterelementen (20), wobei das Rotorelement (10) eine Vielzahl von in seine Umfangsrichtung (U) gleichmäßig verteilten Aufnahmen (11) aufweist, an welchen jeweils ein Adapterelement (20) der Vielzahl von Adapterelementen (20) anordenbar ist, wobei jeweils eine Lüfterradschaufel (30) der Vielzahl von Lüfterradschaufeln (30) an einem Adapterelement (20) anordenbar ist, so dass das Adapterelement (20) zwischen der jeweiligen Lüfterradschaufel (30) und der jeweiligen Aufnahme (11) angeordnet und die jeweilige Lüfterradschaufel (30) über das Adapterelement (20) mit dem Rotorelement (10) verbunden ist, wobei die Adapterelemente (20) der Vielzahl von Adapterelementen (20) aus einer Gruppe von Adapterelement-Typen, welche sich zumindest in ihrer Form und/oder Dimension unterscheiden, und die Lüfterradschaufeln (30) der Vielzahl von Lüfterradschaufeln (30) aus einer Gruppe von Lüfterradschaufel-Typen, welche sich zumindest in ihrer Form und/oder Dimension unterscheiden, auswählbar sind und wobei ein für einen vorbestimmten Einsatzzweck geeignetes Lüfterrad (1) durch Auswahl eines für den Einsatzzweck geeigneten Adapterelement-Typs aus der Gruppe von Adapterelement-Typen und eines für den Einsatzzweck geeigneten Lüfterradschaufel-Typs aus der Gruppe von Lüfterradschaufel-Typen zusammenstellbar und durch Montage der Adapterelemente (20) und der Lüfterradschaufeln (30) an dem Rotorelement (10) herstellbar ist.

## Beschreibung

Die Erfindung betrifft ein Lüfterradsystem zur Zusammenstellung und Herstellung eines Lüfterrades für einen vorbestimmten Einsatzzweck sowie ein durch ein solches Lüfterradsystem hergestelltes Lüfterrad.

Im Stand der Technik ist bereits seit langem eine Vielzahl unterschiedlicher Varianten von Lüfterrädern bekannt.

Meist ist jedoch vorgesehen, für eine Anwendung bzw. für einen bestimmten Einsatzzweck ein bestimmtes einteiliges Lüfterrad oder auch ein bestimmtes mehrteiliges Lüfterrad vorzusehen, so dass für verschiedene Einsatzzwecke verschiedene Lüfterräder vorgesehen sind, für deren Herstellung eine Vielzahl von Werkzeugen bereitgestellt werden muss. Hierdurch ergeben sich hohe Produktionskosten und logistische Herausforderungen bzw. Probleme, da die Lüfterräder, deren Teile sowie die Werkzeuge aufwändig gelagert und verwaltet werden müssen.

Der Erfindung liegt deshalb die Aufgabe zugrunde, ein System vorzusehen, durch welches die vorgenannten Nachteile überwunden und verschiedenste Lüfterräder für unterschiedlichste Einsatzzwecke auf einfache Weise bereitgestellt werden können.

Diese Aufgabe wird durch die Merkmalskombination gemäß Patentanspruch 1 gelöst.

Erfindungsgemäß wird ein Lüfterradsystem mit einem Rotorelement, einer Vielzahl von Lüfterradschaufeln und einer Vielzahl von Adapterelementen vorgeschlagen, wobei als Vielzahl auch bereits zwei Lüfterradschaufeln bzw. zwei Adapterelemente verstanden werden. Da das Rotorelement vorzugsweise sowohl geometrisch als auch funktional als ein zentrales Element ausgebildet ist, kann es auch als zentrales Rotorelement bezeichnet werden, welches um seine Mittelachse bzw. um seine Rotationsachse rotiert werden kann. Das Rotorelement weist eine Vielzahl von - bezogen auf seine Rotationsachse - in seine Umfangsrichtung gleichmäßig verteilte Aufnahmen auf, an welchen jeweils ein Adapterelement der Vielzahl von Adapterelementen anordenbar ist. Ferner ist vorgesehen, dass jeweils eine Lüfterradschaufel der Vielzahl von Lüfterradschaufeln an einem Adapterelement anordenbar ist, so dass das Adapterelement zwischen der jeweiligen Lüfterradschaufel und der jeweiligen Aufnahme angeordnet bzw. anordenbar und die jeweilige Lüfterradschaufel über das Adapterelement mit dem Rotorelement verbunden bzw. verbindbar ist. Darüber hinaus sind die Adapterelemente der Vielzahl von Adapterelementen aus einer Gruppe von Adapterelement-Typen, welche sich zumindest in ihrer Form und/oder Dimension unterscheiden, und die Lüfterradschaufeln der Vielzahl von Lüfterradschaufeln aus einer Gruppe von Lüfterradschaufel-Typen, welche sich zumindest in ihrer Form und/oder Dimension unterscheiden, auswählbar. Entsprechend ist ein für einen vorbestimmten Einsatzzweck geeignetes Lüfterrad durch Auswahl eines für den Einsatzzweck geeigneten Adapterelement-Typs für die Adapterelemente der Vielzahl von Adapterelementen aus der Gruppe von Adapterelement-Typen und eines für den Einsatzzweck geeigneten Lüfterradschaufel-Typs für die Lüfterradschaufeln der Vielzahl von Lüfterradschaufeln aus der Gruppe von Lüfterradschaufel-Typen zusammenstellbar und durch Montage der Adapterelemente und der Lüfterradschaufeln an dem Rotorelement herstellbar.

Ein weiterer Aspekt der Erfindung betrifft diesbezüglich auch ein durch das erfindungsgemäße System bereitgestelltes und/oder hergestelltes Lüfterrad sowie ein Set aus den einzelnen Komponenten zur Bereitstellung und/oder Herstellung eines solchen Lüfterrades.

Der Grundgedanke der Erfindung ist es, unterschiedliche Lüfterradschaufeln auf bzw. an einem Rotorelement anordnen zu können. Hierzu wird mittels des Adapterelements bzw. mittels des jeweiligen Adapterelements die eine Seite passend für das Rotorelement bzw. einen Standard-Rotor bzw. ein Standardrotorelement gestaltet und die andere Seite passend zu der jeweiligen Lüfterradschaufel.

Eine vorteilhafte Weiterbildung sieht vor, dass die jeweilige Lüfterradschaufel über das jeweils zwischen der Lüfterradschaufel und dem Rotorelement anordenbare bzw. in einem montierten Zustand angeordnete Adapterelement in einer vorbestimmten Position und in einer vorbestimmten Orientierung bzw. Ausrichtung lösbar an dem Rotorelement fixierbar ist. Durch die Wahl eines entsprechenden Adapterelement-Typs, kann bestimmt werden, wie die Lüfterradschaufel an dem Rotorelement ausgerichtet ist.

Vorzugsweise ist vorgesehen, dass die Lüfterradschaufeln der Vielzahl von Lüfterradschaufeln vom selben Lüfterradschaufel-Typ und die Adapterelemente der Vielzahl von Adapterelementen vom selben Adapterelement-Typ sind, so dass also alle an dem Rotorelement in dem montierten Zustand des Lüfterrades eine Vielzahl gleicher Lüfterradschaufeln mit jeweils einem Adapterelement angeordnet sind, welche aus einer Vielzahl verschiedener Typen ausgewählt wurden.

Insbesondere in einem montierten Zustand ist weiter vorzugsweise vorgesehen, dass an allen Aufnahmen des Rotorelements jeweils ein Adapterelement mit jeweils einer Lüfterradschaufel angeordnet ist oder alternativ an einem Teil der Aufnahmen des Rotorelements jeweils ein Adapterelement mit jeweils einer Lüfterradschaufel angeordnet ist. Unabhängig davon, ob an allen oder nur an einem Teil der Aufnahmen Lüfterradschaufeln vorgesehen sind, sind diese hierbei gleichmäßig über die Umfangsrichtung des Rotorelements verteilt und an diesem über zumindest das jeweilige Adapterelement angeordnet. Abhängig von dem Einsatzzweck bzw. dem gewählten Typ der Lüfterradschaufeln, kann also beispielsweise nur an jeder zweiten Aufnahme eine Lüfterradschaufel vorgesehen sein.

Eine vorteilhafte Variante sieht vor, dass die Adapterelemente jeweils eine der jeweiligen Lüfterradschaufel zugewandte Schaufelseite und eine vorzugsweise gegenüberliegende, der jeweiligen Aufnahme zugewandte Rotorseite aufweisen. Alternativ können die Schaufelseite und die Rotorseite, welche jeweils insbesondere in einer Ebene liegen, auch einen Winkel zwischen sich aufweisen, so dass das Adapterelement beispielsweise auch L-förmig ausgebildet sein kann. Die Schaufelseite ist korrespondierend zu einer dem jeweiligen Adapterelement zugewandten Montagefläche der jeweiligen Lüfterradschaufel und die Rotorseite ist korrespondierend zu einer dem jeweiligen Adapterelement zugewandten Montagefläche der jeweiligen Aufnahme ausgebildet.

Bei einer weiteren vorteilhaften Weiterbildung des Systems sind an der Montagefläche der jeweiligen Lüfterradschaufel und an der Schaufelseite des jeweiligen Adapterelements, welche im Wesentlichen durch eine Fläche gebildet wird, erste zueinander korrespondierende Kodierelemente vorgesehen bzw. ausgebildet. Zudem sind an der Montagefläche der jeweiligen Aufnahme und an der Rotorseite des jeweiligen Adapterelements, welche im Wesentlichen durch eine weitere Fläche gebildet wird, zweite zueinander korrespondierende Kodierelemente vorgesehen. Zudem sind die jeweilige Lüfterradschaufel durch die ersten Kodierelemente ausschließlich an der Schaufelseite des Adapterelements und das Adapterelement durch die zweiten Kodierelemente mit seiner Rotorseite ausschließlich an der Aufnahme anordenbar. Kodierelemente können auch dadurch gebildet sein, dass die jeweiligen Flächen im Wesentlichen eben ausgebildet sind, so dass sie aneinander anliegen können.

Beispielsweise können an jedem Typ von Lüfterradschaufeln unterschiedliche Kodierelemente vorgesehen sein, so dass nur bestimmte Typen oder ein bestimmter Typ von Adapterelementen an dem jeweiligen Typ von Lüfterradschaufel anordenbar sind bzw. ist. Gleiches gilt auch für die Typen von Adapterelementen selbst, so dass ein Typ bzw. nur bestimmte Typen von Adapterelementen an einem oder verschiedenen Typen von Lüfterradschaufeln anordenbar sind.

Allgemein lässt sich durch eine entsprechende Gestaltung der Kodierelemente an den Lüfterradschaufeln und/oder den Adapterelementen bzw. einer dadurch gebildeten Schnittstelle eine Verwechslung der Bauteile bei deren Montage weitestgehend ausschließen. Hierdurch ist auch die sogenannte Poka-Yoke Methode zur Reduktion von Fehlern bei der Montage der Lüfterradschaufeln mit den Adapterelementen bzw. bei der Montage der Lüfterradschaufeln mittels der Adapterelemente an dem Rotorelement umsetzbar.

Vorzugsweise schließen die Schaufelseite des Adapterelements bzw. eines Adapterelements der Vielzahl von Adapterelementen, welche im Wesentlichen vollständig in einer Ebene liegt, wobei sich eventuell vorhandene Kodierelemente aus dieser heraus erstrecken können, und eine zu einer Rotationsache des Rotorelements orthogonale Referenzebene einen ersten Winkel zwischen sich ein. Die Rotorseite des Adapterelements bzw. eines Adapterelements der Vielzahl von Adapterelementen, welche im Wesentlichen vollständig in einer Ebene liegt, wobei sich eventuell vorhandene Kodierelemente aus dieser heraus erstrecken können, und die Referenzebene schließen einen zweiten Winkel zwischen sich ein. Der erste und/oder der zweite Winkel sind zumindest zum Teil zwischen Adapterelement-Typen verschieden, wobei ferner durch den ersten und/oder zweiten Winkel ein Anstellwinkel der jeweiligen Lüfterradschaufel an dem Rotorelement festgelegt ist bzw. festlegbar ist. Ohne die Definition einer zwischen den Seiten liegenden Referenzebene, können diese Merkmale dahingehend vereinfacht werden, dass die jeweils im Wesentlichen in einer Ebene liegende Schaufelseite und die Rotorseite einen Winkel zwischen sich einschließen, durch welchen der Anstellwinkel der jeweiligen an dem Adapterelement montierten Lüfterradschaufel bestimmt wird. Allgemein ergibt sich durch den ersten und zweiten Winkel bzw. durch den Winkel zwischen der Schaufelseite und der Rotorseite, dass die Adapterelemente vorzugsweise jeweils keilförmig ausgebildet sind und dass durch die Wahl von Adapterelementen mit passend ausgeprägter Keilform der Anstellwinkel der zugehörigen Lüfterradschaufel festlegbar und wählbar ist. Damit lassen sich, ohne zusätzliche Veränderungen an einer Motortechnik oder einer Elektronik eines Lüfters mit dem so hergestellten bzw. bereitgestellten Lüfterrad vornehmen zu müssen, weitere Arbeitspunkte (Betriebspunkte) für die Einsatzzwecke bzw. die Anwendung in verschiedenen Endgeräten oder auch dem gleichen Endgerät erzeugen.

Die keilförmige Ausführung des Adapterelements bzw. der Adapterelemente kann bei gleicher Gestaltung der Schnittstellen auch nur dafür verwendet werden, um eine Anpassung des Anstellwinkels vorzunehmen zu können, ohne eine neue Lüfterradschaufel fertigen zu müssen, sofern die Aerodynamik der Lüfterradschaufel dies ermöglicht. Vorteilhaft ist hierbei entsprechend, wenn die jeweilige Lüfterradschaufel bzw. der verwendete Lüfterradschaufel-Typ für verschiedene Anstellwinkel oder innerhalb eines Anstellwinkel-Bereichs verwendbar ist.

Um die Lüfterradschaufeln an dem Rotorelement fixieren zu können, weist das System ferner eine Vielzahl von Befestigungselementen auf, wobei an jeder Lüfterradschaufel ein Befestigungselement vorgesehen ist, durch welches die jeweilige Lüfterradschaufel mit dem jeweiligen Adapterelement und der jeweiligen Aufnahme vorzugsweise lösbar verbindbar bzw. im montierten Zustand verbunden ist.

Pro Lüfterradschaufel kann ein einzelnes Befestigungselement oder alternativ mehrere Befestigungselemente vorgesehen sein. Als Befestigungselemente können beispielsweise Schrauben verwendet werden.

Vorteilhaft ist hierbei auch eine Variante, bei welcher das Befestigungselement beispielsweise als Rastelement von der jeweiligen Aufnahme oder der jeweiligen Lüfterradschaufel ausgebildet wird und ausgebildet ist, das jeweilige Adapterelement sowie die jeweilige Lüfterradschaufel an dem Rotorelement zu fixieren. Alternativ wird das Befestigungselement von dem Adapterelement ausgebildet und weist zumindest ein erstes Unterelement und zumindest ein zweites Unterelement auf. Das erste Unterelement ist hierbei ausgebildet, die jeweilige Lüfterradschaufel an dem Adapterelement zu fixieren, und das zweite Unterelement ist ausgebildet, das Adapterelement an der Aufnahme zu fixieren. Das erste und zweite Unterelement kann jeweils wiederum beispielsweise als Rastelement realisiert sein. Das erste Unterelement kann zudem an der Lüfterradschaufel und/oder dem Adapterelement ausgebildet sein. Auch das zweite Unterelement kann an dem Adapterelement und/oder dem Rotorelement ausgebildet sein. Ferner können die Befestigungselemente integral auch als Kodierelemente vorgesehen bzw. ausgebildet sein.

Zur zusätzlichen Ausrichtung und Fixierung der Lüfterradschaufeln können diese abhängig vom Typ zusätzlich einen - bezogen auf die Rotationsachse des Rotorelements - sich in Radialrichtung erstreckenden Zapfen aufweisen, welcher zu einer hierfür vorgesehenen Aufnahme an dem Rotorelement korrespondiert. Durch den Zapfen ist die jeweilige Lüfterradschaufel beispielsweise in einem Winkelbereich verdrehbar, wobei der genaue Winkel durch das jeweilige Adapterelement festgelegt werden kann.

Um eine sichere Anbindung der Lüfterradschaufeln über die Adapterelemente an dem Rotorelement gewährleisten zu können, können die Lüfterradschaufeln, insbesondere auch abhängig vom jeweiligen Typ, jeweils ein vorzugsweise metallisches Einlegeelement aufweisen. Das jeweilige Einlegeelement ist ausgebildet, an dem jeweiligen Adapterelement zur Auflage gebracht zu werden, wobei die jeweilige Lüfterradschaufel an dem Einlegeelement mit dem Adapterelement und/oder dem Rotorelement fixierbar ist. Insbesondere kann die Lüfterradschaufel bzw. können die Lüfterradschaufeln eines ein Einlegeelement aufweisenden Typs von Lüfterradschaufeln aus zwei Komponenten gebildet sein, so dass beispielsweise ein Schaufelabschnitt der Lüfterradschaufel aus Kunststoff und ein Anbindungsabschnitt der Lüfterradschaufel aus Metall ausgebildet sind.

Ein weiterer Aspekt der Erfindung betrifft zudem ein Lüfter mit einem gemäß dem erfindungsgemäßen System hergestellten oder bereitgestellten Lüfterrad und einen das Lüfterrad um eine Rotationsachse bzw. um die Rotationsachse des Rotorelements antreibenden Elektromotor, welcher einen Stator und einen Rotor aufweist, wobei der Rotor des Elektromotors in dem Rotorelement des Lüfterrades angeordnet und/oder integral mit diesem ausgebildet sein kann.

Die vorstehend offenbarten Merkmale sind beliebig kombinierbar, soweit dies technisch möglich ist und diese nicht im Widerspruch zueinander stehen.

Andere vorteilhafte Weiterbildungen der Erfindung sind in den Unteransprüchen gekennzeichnet bzw. werden nachstehend zusammen mit der Beschreibung der bevorzugten Ausführung der Erfindung anhand der Figuren näher dargestellt. Es zeigen:
- Fig. 1: eine Ansicht von oben auf ein Lüfterrad;
- Fig. 2: eine Ansicht von unten auf das Lüfterrad;
- Fig. 3: eine ausschnittsweise seitliche Ansicht auf das Lüfterrad;
- Fig. 4: eine ausschnittsweise perspektivische Ansicht des Lüfterrades;
- Fig. 5: eine Schnittansicht durch ein Lüfterrad.

Die Figuren sind beispielhaft schematisch. Gleiche Bezugszeichen in den Figuren weisen auf gleiche funktionale und/oder strukturelle Merkmale hin.

Die Figuren 1 bis 5 zeigen ein Lüfterrad 1 in einem montierten Zustand in verschiedenen Ansichten, wobei entsprechend der unterschiedlichen Darstellungen nicht in allen Figuren alle Merkmale sichtbar sind, obgleich sie jeweils vorhanden sind.

In der in Figur 1 gezeigten Draufsicht ist insbesondere das zentral angeordnete Rotorelement 10 mit den in dessen Umfangsrichtung U angeordneten Lüfterradschaufeln 30 sichtbar, welche jeweils über eine als Schraube realisiertes Befestigungselement 40 über die in der Draufsicht bzw. in der Ansicht von oben verdeckten Adapterelemente 20 und die Aufnahmen 11 des Rotorelements 10 mit dem Rotorelement 10 verbunden sind. Ferner sind die hier metallischen Einlegeelemente 32 sichtbar, wobei jeweils ein Einlegeelement 32 je Lüfterradschaufel 30 vorgesehen und in ein Kunststoffmaterial der Lüfterradschaufel 30 eingegossen ist. Die von dem Adapterelement 20 abgewandte Seite des Einlegeelements 30 dient hierbei als Auflagefläche für den Schraubenkopf der jeweils als Befestigungselement 40 vorgesehenen Schraube.

Durch die in Figur 2 abgebildete Ansicht von unten sind zusätzlich insbesondere die von dem Rotorelement 10 ausgebildeten Aufnahmen 11 sichtbar, welche jeweils ein hier als Gewindeabschnitt vorgesehenen Befestigungsabschnitt 13 aufweisen, mit welchem das Befestigungselement 40 zusammenwirkt. Die Adapterelemente 20, welche jeweils zwischen der jeweiligen Montagefläche 31 der Lüfterradschaufel 30, welche der Aufnahme 11 zugewandt ist, und der Montagefläche 12 der Aufnahme 11, welche der Lüfterradschaufel 30 zugewandt ist, angeordnet sind, werden in Figur 2 größtenteils durch die jeweilige als Vorsprung ausgebildete Aufnahme 11 verdeckt und sind nur vereinzelt zu erkennen.

In der beispielhaft gezeigten Variante der Figuren sind fünf Aufnahmen 11 und 5 Lüfterradschaufeln 30 an dem Rotorelement 10 vorgesehen, so dass das dadurch gebildete Lüfterrad 1 fünf Schaufeln aufweist. Aufgrund der ungeraden Anzahl von Aufnahmen 11 müssen alle Aufnahmen 11 mit jeweils einer Lüfterradschaufel 30 und einem zugehörigen Adapterelement 20 versehen sein, so dass die Lüfterradschaufeln 30 in Umfangsrichtung U gleichmäßig angeordnet sind. Ist alternativ eine gerade Anzahl von Aufnahmen 11 an dem Rotorelement 10 vorgesehen, kann beispielsweise nur jede zweite Aufnahme 11 mit einer Lüfterradschaufel 30 versehen sein.

Wie in den Figuren 1 und 2 gut erkennbar, ist der jeweilige zu dem Rotorelement 10 gewandte Endabschnitt der Lüfterradschaufeln 30 korrespondierend zu einer Form des Rotorelements 10 bzw. konkav ausgebildet, so dass die Lüfterradschaufeln 30 mit ihrem in Radialrichtung nach innenweisenden Endabschnitt an dem Rotorelement 10 anliegen oder nur einen geringen Spalt zu diesem aufweisen, welcher insbesondere von einem gewählten Anstellwinkel und somit dem jeweils verwendeten Adapterelement 20 abhängig ist.

In der seitlichen Darstellung des Lüfterrades 1, wie sie in Figur 3 abgebildet ist, ist insbesondere sichtbar, dass das Rotorelement 10 mehrteilig ausgebildet sein kann. Die Aufnahme 11 erstreckt sich aus dem zentralen und vorzugsweise rotationssymmetrischen Abschnitt des Rotorelements 10 heraus und weist mehrere Rippen zur Versteifung auf.

In Figur 4 ist der Bereich um das Rotorelement 10 des Lüfterrades 1 ausschnittsweise, perspektivisch und gegenüber den vorhergehenden Figuren vergrößert dargestellt. Die Aufnahmen 11 erstrecken sich jeweils in Radialrichtung von der Rotationsachse R weg aus dem zentralen und rotationssymmetrischen Abschnitt des Rotorelements 10 nach außen, wobei die jeweiligen den jeweiligen Adapterelementen 20 zugewandten Montageflächen 12 der Aufnahmen 11 gegenüber einer orthogonal zu der Rotationsachse R angeordneten gedachten Referenzebene verkippt sind, so dass sich die daran angeordneten Lüfterradschaufeln 30 ungefähr bzw. innerhalb eines vorbestimmten Toleranzbereichs in einer gewünschten Position befinden, welche dann durch die jeweils gewählten Adapterelemente 20 genau einstellbar ist, so dass die Lüfterradschaufeln 30 in der vorbestimmten Ausrichtung und/oder Orientierung sowie insbesondere mit einem gewünschten Anstellwinkel an dem Rotorelement 10 angeordnet sind.

Figur 5 zeigt zudem einen Schnitt durch eine der Aufnahmen 11 mit einer daran durch ein Befestigungselement 40 montierten Lüfterradschaufel 30 mit einem dazwischen liegenden Adapterelement 20.

Für eine bessere Übersichtlichkeit sind die Schnittflächen nicht schraffiert dargestellt.

Durch die Verkippung der Montagefläche 12 der Aufnahme 11 gegenüber der gedachten und zu der Rotationsachse R orthogonalen Referenzebene nimmt die daran fixierte Lüfterradschaufel 30 bereits eine bekannte Orientierung gegenüber der Referenzebene bzw. gegenüber dem Rotorelement 10 ein. Um den Anstellwinkel der Lüfterradschaufel 30 exakt einzustellen, wird ein entsprechender Typ von Adapterelementen gewählt, bei welchem die Rotorseite 22 und die Schaufelseite 21, welche jeweils im Wesentlichen in einer Ebene liegen, der jeweiligen Adapterelemente 20 einen Winkel α zwischen sich einschließen, durch welchen die Lüfterradschaufel den gewünschten Anstellwinkel einnimmt.

Durch die Schnittdarstellung in Figur 5 ist auch erkennbar, dass das Einlegeelement 32 in die Lüfterradschaufel 30 eingegossen ist und nach oben bzw. an der von dem Adapterelement 20 abgewandten Seite eine Auflagefläche für die als Befestigungselement 40 vorgesehene Schraube bildet. Über die Schraube und das Einlegeelement 32 kann eine hohe Flächenpressung bzw. Kraft aufgebracht werden, ohne die Lüfterradschaufel 30 zu beschädigen.

Die Erfindung beschränkt sich in ihrer Ausführung nicht auf die vorstehend angegebenen bevorzugten Ausführungsbeispiele. Vielmehr ist eine Anzahl von Varianten denkbar, welche von der dargestellten Lösung auch bei grundsätzlich anders gearteten Ausführungen Gebrauch macht.

## Patentansprüche

1. Lüfterradsystem mit einem Rotorelement (10), einer Vielzahl von Lüfterradschaufeln (30) und einer Vielzahl von Adapterelementen (20),
wobei das Rotorelement (10) eine Vielzahl von in seine Umfangsrichtung (U) gleichmäßig verteilten Aufnahmen (11) aufweist, an welchen jeweils ein Adapterelement (20) der Vielzahl von Adapterelementen (20) anordenbar ist,
wobei jeweils eine Lüfterradschaufel (30) der Vielzahl von Lüfterradschaufeln (30) an einem Adapterelement (20) anordenbar ist, so dass das Adapterelement (20) zwischen der jeweiligen Lüfterradschaufel (30) und der jeweiligen Aufnahme (11) angeordnet und die jeweilige Lüfterradschaufel (30) über das Adapterelement (20) mit dem Rotorelement (10) verbunden ist,
wobei die Adapterelemente (20) der Vielzahl von Adapterelementen (20) aus einer Gruppe von Adapterelement-Typen, welche sich zumindest in ihrer Form und/oder Dimension unterscheiden, und die Lüfterradschaufeln (30) der Vielzahl von Lüfterradschaufeln (30) aus einer Gruppe von Lüfterradschaufel-Typen, welche sich zumindest in ihrer Form und/oder Dimension unterscheiden, auswählbar sind
und wobei ein für einen vorbestimmten Einsatzzweck geeignetes Lüfterrad (1) durch Auswahl eines für den Einsatzzweck geeigneten Adapterelement-Typs aus der Gruppe von Adapterelement-Typen und eines für den Einsatzzweck geeigneten Lüfterradschaufel-Typs aus der Gruppe von Lüfterradschaufel-Typen zusammenstellbar und durch Montage der Adapterelemente (20) und der Lüfterradschaufeln (30) an dem Rotorelement (10) herstellbar ist.

2. System nach Anspruch 1,
wobei die jeweilige Lüfterradschaufel (30) über das jeweils zwischen der Lüfterradschaufel (30) und dem Rotorelement (10) anordenbare Adapterelement (20) in einer vorbestimmten Position und in einer vorbestimmten Orientierung lösbar an dem Rotorelement (10) fixierbar ist.

3. System nach Anspruch 1 oder 2,
wobei die Lüfterradschaufeln (30) der Vielzahl von Lüfterradschaufeln (30) vom selben Lüfterradschaufel-Typ und die Adapterelemente (20) der Vielzahl von Adapterelementen (20) vom selben Adapterelement-Typ sind.

4. System nach einem der vorhergehenden Ansprüche,
wobei an allen Aufnahmen (11) des Rotorelements (10) jeweils ein Adapterelement (20) mit jeweils einer Lüfterradschaufel (30) angeordnet ist
oder an einem Teil der Aufnahmen (11) des Rotorelements (10) jeweils ein Adapterelement (20) mit jeweils einer Lüfterradschaufel (30) angeordnet ist,
wobei die Lüfterradschaufeln (30) gleichmäßig über die Umfangsrichtung (U) des Rotorelements (10) verteilt und an diesem über zumindest das jeweilige Adapterelement (20) angeordnet sind.

5. System nach einem der vorhergehenden Ansprüche,
wobei die Adapterelemente (20) jeweils eine der jeweiligen Lüfterradschaufel (30) zugewandte Schaufelseite (21) und eine der jeweiligen Aufnahme zugewandte Rotorseite (22) aufweisen,
und die Schaufelseite (21) korrespondierend zu einer dem jeweiligen Adapterelement (20) zugewandten Montagefläche (31) der jeweiligen Lüfterradschaufel (30) sowie die Rotorseite (22) korrespondierend zu einer dem jeweiligen Adapterelement (20) zugewandten Montagefläche (12) der jeweiligen Aufnahme (11) ausgebildet sind.

6. System nach dem vorhergehenden Anspruch,
wobei an der Montagefläche (31) der jeweiligen Lüfterradschaufel (30) und an der Schaufelseite (21) des jeweiligen Adapterelements (20) erste zueinander korrespondierende Kodierelemente vorgesehen sind,
wobei an der Montagefläche (12) der jeweiligen Aufnahme (11) und an der Rotorseite (22) des jeweiligen Adapterelements (20) zweite zueinander korrespondierende Kodierelemente vorgesehen sind
und wobei die jeweilige Lüfterradschaufel (30) durch die ersten Kodierelemente ausschließlich an der Schaufelseite (21) des Adapterelements (20) und das Adapterelement (20) durch die zweiten Kodierelemente mit seiner Rotorseite (22) ausschließlich an der Aufnahme (11) anordenbar sind.

7. System nach dem vorhergehenden Anspruch 5 oder 6,
wobei die Schaufelseite (21) des Adapterelements (20) und eine zu einer Rotationsache (R) des Rotorelements (10) orthogonale Referenzebene einen ersten Winkel zwischen sich einschließen und die Rotorseite (22) des Adapterelements (20) und die Referenzebene einen zweiten Winkel zwischen sich einschließen,
wobei der erste und/oder der zweite Winkel zwischen Adapterelement-Typen verschieden sind und durch den ersten und/oder zweiten Winkel ein Anstellwinkel der jeweiligen Lüfterradschaufel (30) an dem Rotorelement (10) festgelegt ist.

8. System nach einem der vorhergehenden Ansprüche,
ferner aufweisend eine Vielzahl von Befestigungselementen (40), wobei an jeder Lüfterradschaufel (30) ein Befestigungselement (40) vorgesehen ist, durch welches die jeweilige Lüfterradschaufel (30) mit dem jeweiligen Adapterelement (20) und der jeweiligen Aufnahme (11) verbindbar ist.

9. System nach dem vorhergehenden Anspruch,
wobei das Befestigungselement (40) von der jeweiligen Aufnahme (11) oder der jeweiligen Lüfterradschaufel (30) ausgebildet wird und ausgebildet ist, das jeweilige Adapterelement (20) sowie die jeweilige Lüfterradschaufel (30) an dem Rotorelement (10) zu fixieren
oder das Befestigungselement (40) von dem Adapterelement (20) ausgebildet wird und zumindest ein erstes Unterelement und zumindest ein zweites Unterelement aufweist, wobei das erste Unterelement ausgebildet ist, die jeweilige Lüfterradschaufel (30) an dem Adapterelement (20) zu fixieren, und das zweite Unterelement ausgebildet ist, das Adapterelement (20) an der Aufnahme (11) zu fixieren.

10. System nach einem der vorhergehenden Ansprüche,
wobei die Lüfterradschaufeln (30) jeweils ein Einlegeelement (32) aufweisen, welches ausgebildet ist, an dem jeweiligen Adapterelement (20) zur Auflage gebracht zu werden und an welchen die jeweilige Lüfterradschaufel (30) mit dem Adapterelement (20) und/oder dem Rotorelement (10) fixierbar ist.

11. Lüfter mit einem gemäß dem System nach einem der vorhergehenden Ansprüche hergestellten Lüfterrad (1) und einen das Lüfterrad (1) um eine Rotationsachse (R) antreibenden Elektromotor, welcher einen Stator und einen Rotor aufweist, wobei der Rotor des Elektromotors in dem Rotorelement (10) des Lüfterrades (1) angeordnet und/oder integral mit diesem ausgebildet ist.
